# EUROPÄISCHE PATENTSCHRIFT

(11) **EP 0 987 110 B1**
(45) Veröffentlichungstag und Bekanntmachung des Hinweises auf die Patenterteilung: **16.01.2002**
(21) Anmeldenummer: 99118436.7
(22) Anmeldetag: 01.04.1997
(51) Int. Cl.: B41F 33/00

(54) **Verfahren zur qualitativen Beurteilung von bearbeitetem Material**
Process for assessing the quality of processed material
Procédé pour évaluer la qualité d'un matériau traité

(30) Priorität: 02.04.1996 DE 19613083
(43) Veröffentlichungstag der Anmeldung: 22.03.2000
(62) Teilanmeldung aus: 97920565.5
(73) Patentinhaber: Koenig & Bauer Aktiengesellschaft, 97080 Würzburg (DE)
(72) Erfinder: Reinhard, Gerald Josef, 97320 Sulzfeld (DE); Schaede, Johannes Georg, 97074 Würzburg, PLZ Ort (DE)

(56) Entgegenhaltungen:
- DE-A- 4 432 371
- US-A- 5 187 376

## Beschreibung

Die Erfindung betrifft Verfahren zur qualitativen Beurteilung von bearbeitetem Material gemäß dem Oberbegriff des Anspruches 1.

Die DE-OS 23 38 849 beschreibt ein Verfahren zum Auffinden von Fehlern in Walzstahloberflächen. Dabei werden jene Fehler identifiziert, die eine bestimmte Periodizität aufweisen.

Die DE 41 29 126 A1 offenbart ein Verfahren zum Feststellen von Fehlern in einer textilen Warenbahn. Dabei wird die Anzahl aufeinanderfolgender Fehler addiert. Bei Auftreten eines fehlerfreien Produktes wird der Zählerstand auf Null zurückgesetzt.

Der Erfindung liegt die Aufgabe zugrunde, ein Verfahren zur qualitativen Beurteilung von bearbeitetem Material zu schaffen.

Diese Aufgabe wird erfindungsgemäß durch die Merkmale des kennzeichnenden Teiles des Anspruches 1.

In vorteilhafter Weise werden mittels der erfindungsgemäßen Verfahren Fehler des zu inspizierenden Materials systematisch erfaßt. Durch die gezielte Erfassung auftretender Fehler und Zuordnung zu einer zugehörigen Fehlerquelle wird die Ortung eines Fehlers erleichtert. Makulatur und Stillstandszeiten der Verarbeitungsmaschine werden reduziert. Insbesondere bei Rotationsdruckmaschinen (siehe EP 04 06 157 B1) mit einem eine Mehrzahl von identischen Druckformen aufweisenden Formzylinder ist damit eine eindeutige Zuordnung von Fehlern zu der fehlererzeugenden Druckform möglich.

Durch die Auf- und Abwärtszählung entsprechend der Anzahl von aufeinanderfolgenden fehlerbehafteten und fehlerfreien Bildbereichen wird eine sichere Fehlerauswertung erreicht.
Denn insbesondere bei Fehlern infolge einer unzureichenden Wischung der eingefärbten Druckplatten in einer Stahlstichdruckmaschine kommt es häufig vor, daß auf eine Mehrzahl fehlerbehafteter Bogen nur ein fehlerfreier Bogen folgt und sich daran wieder eine Mehrzahl von fehlerbehafteten Bogen anschließt. Hat nun in diesem Fall die Anzahl der fehlerbehafteten Bogen nahezu einen oberen Grenzwert erreicht, wird der Zählerstand infolge dieses einen fehlerfreien Bogens nur um eins reduziert und durch die nachfolgenden fehlerbehafteten Bogen wird der Zählerstand wieder erhöht. Der Grenzwert des Zählerstandes wird demzufolge schnell erreicht und ein Warnsignal ausgelöst. So wird unnötige Makulatur reduziert.

Das erfindungsgemäße Verfahren wird im folgenden näher beschrieben.

Eine Verarbeitungsmaschine, beispielsweise eine Rotationsdruckmaschine, ist mit einer Vorrichtung zum qualitativen Beurteilen von bearbeitetem Material versehen. Bei diesem Material kann es sich beispielsweise um bedruckte Bogen oder Bahnen handeln. Im vorliegenden Beispiel werden Bogen aus Papier im Stahlstichverfahren bedruckt und anschließend inline qualitativ beurteilt.
Bei der Rotationsdruckmaschine kann es sich beispielsweise um eine aus der EP 04 06 157 B1 bekannte Stahlstichdruckmaschine handeln.

Ein Verfahren zur Beurteilung dieser Bogen ist beispielsweise aus der DE 42 06 366 A1 bekannt.

Nach diesem Verfahren werden Bildelemente eines zu prüfenden Bogens mit gespeicherten Bildelementen sogenannter "Master"-Bogen verglichen. Liegt ein oder liegen mehrere Meßwerte außerhalb einer vorgegebenen Toleranz der entsprechenden Meßwerte der "Master"-Bogen wird ein Fehler detektiert. Dieser Fehler kann nun optisch oder akustisch mittels eines ersten Warnsignals angezeigt werden. Auch kann der entsprechende, mit einen Fehler behaftete Bogen markiert oder aussortiert werden. Einem Zähler wird ein Signal für den fehlerbehafteten Bogen zugeführt, wodurch der Zählerstand einer Zähleinheit, z. B. um eins erhöht wird. Folgt nun direkt auf den fehlerbehafteten Bogen ein oder mehrere fehlerbehaftete Bogen wird der Zählerstand des Zählers für jeden fehlerbehafteten Bogen um eins erhöht. Der Zähler addiert nur bei direkt nacheinander auftretenden Fehlern den Zählerstand um jeweils eine Zählereinheit, z. B. eins nach oben.
Wird nach einem fehlerbehafteten Bogen ein fehlerfreier Bogen detektiert, wird dem Zähler ein Signal für den fehlerfreien Bogen zugeführt, wodurch der Zählerstand schrittweise um eine Zähleinheit, z. B. eins verringert wird. Folgen nun weitere fehlerfreie

Bogen direkt hintereinander, wird der Zählerstand für jeden fehlerfreien Bogen um jeweils eins verringert. Hat der Zählerstand einen unteren Grenzwert, z.B. den Wert 0, erreicht, erfolgt keine weitere Abwärtszählung.
Der Zählerstand wird also entsprechend der Anzahl der inspizierten, fehlerbehafteten und fehlerfreien Bogen schrittweise verändert. Dieses Vorgehensweise erfolgt innerhalb eines Bereiches des Zählerstandes von einem unteren Grenzwert, z. B. null, bis zu einem festlegbaren (wählbaren), oberen Grenzwert des Zählerstandes.
Wird dieser Grenzwert erreicht, wird ein zweites Warnsignal ausgelöst und beispielsweise der Maschinensteuerung zugeführt. Dieses Signal kann beispielsweise bewirken, daß die Geschwindigkeit der Rotationsdruckmaschine reduziert oder die Rotationsdruckmaschine abgestellt wird.

Dieses Verfahren ist auf die gesamte Anzahl der zu inspizierenden Bogen anwendbar.

Häufig werden die zu inspizierenden Bogen in Maschinen bearbeitet, in denen zyklische Fehler auftreten können. Dies ist beispielsweise dann der Fall, wenn die zu inspizierenden Bogen mittels einer aus der EP 04 06 157 B1 bekannten Rotationsdruckmaschine bedruckt werden.
Diese Rotationsdruckmaschine weist einen Plattenzylinder auf, der mit drei, jeweils eine identische Druckform aufweisenden Druckplatten versehen ist. Die nichtdruckenden Bereiche dieser Druckplatten werden von einer gemeinsamen Wischeinrichtung nach dem Einfärben von Druckfarbe gereinigt. Diese Wischeinrichtung besteht u.a. aus einem unter Druck angestellten Wischzylinder. Ist nun eine der drei Druckplatten beispielsweise beschädigt oder liegt teilweise etwas tiefer, reinigt die Wischeinrichtung diesen Bereich nicht vollständig. Daher würde jeder dritte Bogen aller produzierten Bogen einen tonenden Bereich aufweisen.
Tonende Bereiche können aber auch nur zeitlich begrenzt auftreten, beispielsweise durch Butzen, die durch die Wischeinrichtung wieder entfernt werden.

In diesem Beispiel ist jeder Druckplatte ein eigener Zähler zugeordnet. Dieser Zähler ist mit der Druckmaschine und der Inspektionseinrichtung derart synchronisiert, daß ein Signal eines fehlerfreien bzw. fehlerbehafteten, eines mittels einer bestimmten Druckplatte bedruckten Bogens dem dieser Druckplatte zugeordneten Zähler zugeführt wird.
Jedem einer Druckplatte zugeordneten Zähler werden also nur Signale der mittels dieser zugehörigen Druckplatte bedruckten und inspizierten Bogen zugeführt.

Dieser jeweilige Zähler kann nach folgenden einfachen Prinzip arbeiten:
Wird ein fehlerbehafteter Bogen detektiert, wird dem jeweiligen Zähler ein Signal zugeführt, wodurch der Zählerstand um eine Zähleinheit, z. B. eins erhöht wird. Dies erfolgt bei aufeinander folgenden Bogen bis zu einem vorwählbaren Grenzwert. Allerdings wird durch Detektieren eines fehlerfreien Bogens der Zählerstand auf NulL zurückgesetzt und erst bei erneutem Auftreten von fehlerbehafteten Bogen beginnt ein Hochzählen des Zählerstandes. Wird dieser Grenzwert erreicht, erfolgt ein zweites Warnsignal, das beispielsweise an die Maschinensteuerung zur Auslösung weiterer Vorgänge weitergeleitet wird.

In besonders vorteilhafter Weise wird das eingangs beschriebene Verfahren auch für die Zählweise dieser zyklisch auftretenden Fehler verwendet. Demnach erfolgt das schrittweise Auf- und Abwärtszählen des Zählerstandes entsprechend der jeweiligen Anzahl der fehlerbehafteten und fehlerfreien Bogen.

Dieses Zählen zyklischer Fehler ist nicht nur auf das beschriebene Beispiel von Plattenzylindern mit mehreren Druckplatten beschränkt, wobei die zyklischen Fehler aufeinander folgender Bogen oder Rapporte der Bahn detektiert werden. Auch sind andere Anwendungsfälle möglich. Dabei sind relevanten möglichen Fehlerquellen, die einen zyklischen Fehler erzeugen, mindestens ein eigener Zähler zugeordnet.

Beispielsweise können auch innerhalb eines Bogens Teilbereiche, d. h. Fenster festgelegt werden, die einen eigenen Zähler zugeordnet bekommen.

Selbstverständlich ist es auch möglich, die Zählung in anderen Zählereinheiten oder Schrittgrößen (d. h. Schrittgröße ungleich eins) und mit anderen Grenzwerten durchzuführen.

## Patentansprüche

1. Verfahren zur qualitativen Beurteilung von bedrucktem Material mittels mindestens eines photoelektrischen Sensors und einer mit diesem zusammenwirkenden Auswerteeinrichtung, **dadurch gekennzeichnet, daß** ein Bildbereich des inspizierten Materials einem Zähler zugeordnet erfaßt wird, daß Auf- und Abwärtszählen eines Zählerstandes des Zählers erfolgt, wenn der inspizierte Bildbereich fehlerbehaftet und fehlerfrei ist.

2. Verfahren nach Anspruch 1, **dadurch gekennzeichnet, daß** der Zählerstand des Zählers um eine Zähleinheit erhöht wird, wenn der inspizierte Bildbereich fehlerbehaftet ist und daß der Zählerstand des Zählers um eine Zähleinheit erniedrigt wird, wenn der inspizierte Bereich fehlerfrei ist.

3. Verfahren nach einem der Ansprüche 1 oder 2, **dadurch gekennzeichnet, daß** der Zählerstand nur bis zu einem unteren Grenzwert verringert wird.

4. Verfahren nach einem der Ansprüche 1 oder 2, **dadurch gekennzeichnet, daß** bei Erreichen eines oberen Grenzwertes des Zählerstandes ein Signal ausgelöst wird.

5. Verfahren nach Anspruch 1, **dadurch gekennzeichnet, daß** als Bildbereich ein ganzer Bogen oder ein Rapport einer Bahn festgelegt wird.

## Claims

1. Method for qualitative assessment of printed material by means of at least one photoelectric sensor, and by means of an evaluation device which interacts with this sensor, **characterized in that** an image area of the inspected material is detected by being associated with a counter, **in that** the count of the counter counts upwards and downwards when the inspected image area is faulty and has no faults.

2. Method according to Claim 1, **characterized in that** the count of the counter is incremented by one counting unit when the inspected image area has a fault, and **in that** the count of the counter is decremented by one counting unit when there are no faults in the inspected area.

3. Method according to one of Claims 1 or 2, **characterized in that** the count is decremented only as far as a lower limit value.

4. Method according to one of Claims 1 or 2, **characterized in that** a signal is triggered when the count reaches an upper limit value.

5. Method according to Claim 1, **characterized in that** an entire sheet or a period of a web is defined as the image area.

## Revendications

1. Procédé pour évaluer la qualité d'un matériau imprimé, au moyen d'un capteur photoélectrique et d'un dispositif d'évaluation coopérant avec celui-ci, **caractérisé en ce qu'**une zone d'image du matériau inspecté est appréhendée, de façon associée à un compteur, **en ce qu'**on effectue un comptage ascendant et descendant d'un état de comptage du compteur, lorsque la zone d'image ayant été inspectée, est entachée de défaut et exempte de défaut.

2. Procédé selon la revendication 1, **caractérisé en ce que** l'état de comptage du compteur a augmenté d'une unité de comptage, lorsque la zone d'image est entachée de défaut, et **en ce que** l'état de comptage du compteur a diminué d'une unité de comptage, lorsque la zone inspectée est exempte de défaut.

3. Procédé selon l'une des revendications 1 ou 2, **caractérisé en ce que** l'état de comptage n'est diminué que jusqu'à une valeur limite inférieure.

4. Procédé selon l'une des revendications 1 ou 2, **caractérisé en ce qu'**un signal est déclenché à l'atteinte d'une valeur limite supérieure de l'état de comptage.

5. Procédé selon la revendication 1, **caractérisé en ce qu'**on fixe comme zone d'image une feuille entière ou bien un rapport d'une bande.
